# FASCICULE DE BREVET EUROPEEN

(11) **EP 0 312 946 B1**
(45) Date de publication et mention de la délivrance du brevet: **24.06.1992**
(21) Numéro de dépôt: 88117197.9
(22) Date de dépôt: 15.10.1988
(51) Int. Cl.: G04C 3/14

(54) **Pièce d'horlogerie électronique**
Elektronisches Zeitmessgerät
Electronic timepiece

(30) Priorité: 22.10.1987 CH 4140/87
(43) Date de publication de la demande: 26.04.1989
(73) Titulaire: KINETRON B.V., NL-5025 JD Tilburg (NL)
(72) Inventeur: Groothuis, Michiel, CH-2610 Saint-Imier (CH); Bueche, Christophe, CH-2504 Bienne (CH)
(74) Mandataire: Robert, Jean S.

(56) Documents cités:
- CH-A- 626 772
- FR-A- 2 138 996
- FR-A- 2 155 246
- FR-A- 2 353 889
- FRANCE HORLOGERIE, no. 448, décembre 1983, pages 47-49, Paris, FR; M. LEROUX: "Un chronographe à quartz très ... mécanique"

## Description

La présente invention a pour objet une pièce d'horlogerie électronique à affichage analogique dont les indicateurs sont entraînés par deux moteurs multipolaires, les rotors de ces deux moteurs étant coaxiaux et étant directement solidaires des indicateurs qu'ils entraînent, respectivement.

L'électronique permet de concevoir des pièces d'horlogerie, et souvent même des montres-bracelets, qui fournissent les indications de temps les plus diverses : temps ordinaire (heures, minutes et secondes), chronographe et ses totalisateurs, fractions de secondes, quantièmes, jours de la semaine, phases de la lune ou toute autre indication astronomique, indicateurs supplémentaires de l'heure de différents fuseaux horaires, indicateurs jour-nuit.

Le problème que posent de telles pièces d'horlogerie réside dans la difficulté qu'il y a à réunir dans un très faible espace les divers moteurs entraînant les différents indicateurs.

Le but de la présente invention est de fournir une solution à ce problème grâce à laquelle l'agencement général des moteurs d'une telle pièce d'horlogerie soit particulièrement simple et peu encombrant.

Il est à remarquer que l'on connaît (cf. brevet français No 2.155.246) des pièces d'horlogerie électroniques à affichage analogique dont les indicateurs sont entraînés par des moteurs, dans lesquelles, de surcroît, les rotors de ces moteurs sont coaxiaux, l'un étant directement solidaire de l'indicateur qu'il entraîne.

Toutefois, dans ces constructions, il ne s'agit pas de moteurs du type comprenant un enroulement traversé par un noyau appartenant à une armature formant deux épanouissements entre lesquels est disposé le rotor, mais de moteurs à rotor annulaire ou de moteurs dits à bague tournante ne pouvant entraîner directement que des indicateurs en forme de disques ou de couronnes.

Ce but est atteint grâce aux moyens définis dans la revendication 1.

Le dessin représente, à titre d'exemple, deux formes d'exécution de l'objet de l'invention.
La fig. 1 est une vue en plan du mouvement d'une première forme d'exécution d'une montre-bracelet.
La fig. 2 est une coupe de cette montre suivant la ligne II-II de la fig. 1, à plus grande échelle.
La fig. 3 est une vue en plan du mouvement d'une deuxième forme d'exécution de montre-bracelet.
Les figs. 4a et 4b forment ensemble une coupe suivant la ligne IV-IV de la fig. 3, à plus grande échelle, et
La fig. 5 est une vue en plan du mouvement de cette montre, analogue à celle de la fig. 3, dans laquelle ont été ajoutés schématiquement les pistes conductrices de même que le microprocesseur que porte un substrat qui n'a pas été représenté ou qui serait supposé, pour la clarté du dessin, être transparent.

La montre représentée aux figs. 1 et 2 comprend un mouvement dont le bâti est formé d'une platine 1, d'un pont de centre 2 et d'un pont intermédiaire 3.

Elle comprend deux moteurs multipolaires coaxiaux, situés au centre, dont le rotor de l'un, supérieur, est désigné par 4, et celui de l'autre, inférieur, par 5. L'armature du moteur supérieur, désignée d'une façon générale par 6, et l'armature du moteur inférieur, désignée d'une façon générale par 7, sont disposées dans une position relative telle que les enroulements de ces deux moteurs, désignés par 8 et par 9 respectivement, sont diamétralement opposés. Ils pourraient cependant ne pas être situés rigoureusement sur un même diamètre, mais dans un voisinage immédiat de celui-ci, le principal étant qu'ils soient disposés de façon à réduire au minimum les influences magnétiques d'un des moteurs sur l'autre.

Ces moteurs sont pilotés par un oscillateur à quartz schématiquement représenté en 10 à la fig. 1, l'alimentation étant assurée par une pile 11 également visible à la fig. 4a.

Le rotor 5 est solidaire d'une chaussée 12 sur le moyeu, désigné par 12a, de laquelle il est monté, cette chaussée étant pivotée d'une part dans la platine 1 et d'autre part dans le pont intermédiaire 3. Quant au rotor 4, il est monté sur une portée 13a que présente un arbre 13 traversant le canon, désigné par 12b, de la chaussée 12. Cet arbre 13 est pivoté dans la platine 2 d'une part et dans le canon 12b d'autre part.

La chaussée 12 est en prise avec la roue, désignée par 14, d'un mobile démultiplicateur, dont le pignon, désigné par 15, est en prise avec une roue 16 montée rotativement sur le canon 12b.

L'arbre 13 solidaire du rotor 4 porte une aiguille de secondes 17 alors que le canon 12b solidaire du rotor 5 porte une aiguille de minutes 18, un manchon 16a que présente la roue 16 portant une aiguille d'heures 19.

L'entraînement des aiguilles de secondes 17 et de minutes 18 étant assuré directement, sans démultiplication, par les rotors des deux moteurs, respectivement, dont elles sont directement solidaires, il convient de piloter ceux-ci à l'aide d'impulsions dont la fréquence sera fonction du nombre des pôles de ces rotors, par exemple soixante, et de la vitesse à laquelle lesdits indicateurs doivent tourner, à savoir un tour par minute pour l'aiguille des secondes 17 et un tour par heure pour l'aiguille des minutes 18. Quant à l'aiguille 19 des heures, qui fait un tour par douze heures, sa vitesse est déterminée par les rapports d'engrenages.

La pièce d'horlogerie représentée aux figs. 3 à 5 comprend, comme celle de la première forme d'exécution, deux moteurs multipolaires coaxiaux entraînant, de la même façon que dans le cas de la première forme d'exécution, des aiguilles d'heures 20, de minutes 21 et de secondes 22, la première et la dernière directement par leurs rotors respectifs 23 et 24. Dans cette forme d'exécution, l'aiguille des secondes 22 est une aiguille de chronographe, étant agencée pour pouvoir être arrêtée et remise en route à volonté.

Dans cette forme d'exécution, la montre comprend trois moteurs supplémentaires, disposés en croix, c'est-à-dire dont deux sont situés sur un diamètre, indiqué en 25 à la fig. 3, perpendiculaires au diamètre, indiqué par 26, sur lequel sont situés les enroulements, désignés par 27 et 28, respectivement, des deux moteurs centraux coaxiaux. Ces trois moteurs périphériques, dont les rotors ont été désignés par 29, ont chacun leur enroulement, désigné par 30, situé à la périphérie du mouvement. Ils entraînent, directement, à l'aide d'arbres 31 sur lesquels sont montés les rotors 29, des aiguilles 32 qui constituent des totalisateurs du chronographe. L'une ou l'autre des trois aiguilles 32 pourra d'ailleurs fournir toute autre indication désirée. A cet égard, on pourra prévoir que les trois rotors 29 des moteurs périphériques n'aient pas le même nombre de pôles ou même soient bipolaires.

D'une manière générale, il est à noter que l'ensemble des indicateurs des montres décrites et représentées, qu'il s'agisse de ceux qui sont entraînés par les moteurs centraux ou par les moteurs périphériques, pourront fournir des indications différentes de celles qui ont été données à titre d'exemple, telles que des fractions de secondes, des quantièmes, des jours de la semaine, des phases de la lune ou de toute autre indication astronomique, des indications supplémentaires de l'heure de différents fuseaux horaires ou même constituer des indicateurs jour-nuit, dont précisément le moteur d'entraînement pourra être bipolaire.

On pourra également prévoir que l'un ou l'autre des moteurs soit piloté manuellement et serve alors de compteurs d'unités (objets ou points à totaliser).

Un substrat, qui n'a pas été représenté, recouvre le mouvement et porte des pistes conductrices représentées à la fig. 5 où certaines d'entre elles ont été désignées par 33. Le substrat porte également un microprocesseur, indiqué en 34 à la fig. 5. Celles des pistes 33 qui se terminent à la périphérie du mouvement aboutissent en regard de boutons-poussoirs de commande des différentes fonctions de la montre, en particulier du chronographe, ou de mise à l'heure.

## Revendications

1. Pièce d'horlogerie électronique à affichage analogique dont les indicateurs (17, 18; 21, 22) sont entraînés par deux moteurs multipolaires, les rotors (4, 5; 24, 23) de ces deux moteurs étant coaxiaux et étant directement solidaires des indicateurs (17, 18; 22, 21) qu'ils entraînent, respectivement, caractérisée par le fait que lesdits deux moteurs multipolaires sont du type comprenant un enroulement (8, 9; 28, 27) traversé par un noyau appartenant à une armature (6, 7) formant deux épanouissements entre lesquels est disposé le rotor, l'un (5; 23) desdits rotors étant solidaire d'un arbre tubulaire (12) portant l'un (18; 21) desdits indicateurs alors que le rotor (4; 24) de l'autre moteur porte un arbre (13) traversant ledit arbre tubulaire (12) et qui porte l'autre (17; 22) indicateur.

2. Pièce d'horlogerie suivant la revendication 1, caractérisée par le fait que le rotor (4, 5; 23, 24) d'au moins un des deux moteurs coaxiaux est à soixante pôles.

3. Pièce d'horlogerie suivant la revendication 1, caractérisée par le fait qu'au moins un desdits moteurs coaxiaux entraîne, indirectement, un second organe indicateur (19), par l'intermédiaire d'un mobile démultiplicateur dont un des éléments (15) est en prise avec une roue (16) solidaire de son rotor (5).

4. Pièce d'horlogerie suivant la revendication 1, caractérisée par le fait que lesdits moteurs coaxiaux ont leurs paires de pièces polaires disposées de telle manière que les enroulements (27, 28) qu'elles portent soient sensiblement diamétralement opposés par rapport à l'axe commun (26) desdits moteurs.

5. Pièce d'horlogerie suivant la revendication 1, caractérisée par le fait que lesdits moteurs coaxiaux (24, 27, 28) sont situés au centre de la pièce, celle-ci comprenant en outre au moins un moteur supplémentaire (29, 30, 31) situé à sa périphérie.

6. Pièce d'horlogerie suivant la revendication 5, caractérisée par le fait qu'elle comprend trois moteurs périphériques supplémentaires (29 - 30 - 31) dont deux sont sensiblement diamétralement opposés par rapport au centre de la pièce et dont l'un est situé sur un rayon sensiblement perpendiculaire au diamètre sur lequel sont situés les deux autres.

7. Pièce d'horlogerie suivant les revendications 4 et 6, caractérisée par le fait que le diamètre sur lequel est situé le troisième moteur périphérique (29 - 30 - 31) coïncide avec le diamètre sur lequel sont situés les enroulements (27, 28) des deux moteurs centraux coaxiaux.

## Claims

1. Electronic timepiece having an analogic display, the indicators (17, 18; 22, 21) of which are driven by two multipolar motors, the rotors (4, 5; 24, 23) of these two motors being coaxial and being directly rigid with the indicators (17, 18; 22, 21) they drive, respectively, characterized by the fact that the said two multipolar motors are of the type comprising a winding (8, 9; 28, 27) traversed by a core belonging to an armature (6, 7) constituting two extensions between which is disposed the rotor; one (5; 23) of the said rotors being rigid with a tubular shaft (12) carrying one (18; 21) of the said indicators while the rotor (4; 24) of the other motor carries a shaft (13) traversing the said tubular shaft (12) and which carries the other (17; 22) indicator.

2. Timepiece according to claim 1, characterized by the fact that the rotor (4, 5; 23, 24) of at least one of the two coaxial motors has sixty poles.

3. Timepiece according to claim 1, characterized by the fact that at least one of the said coaxial motors drives, indirectly, a second indicating member (19), through the intermediary of a reducing element one of the members (15) of which is meshing with a wheel (16) rigid with its rotor (5).

4. Timepiece according to claim 1, characterized by the fact that the said coaxial motors have their pairs of polar members disposed in such a way that the windings (27, 28) they carry are substantially diametrically opposed with respect to the common axis (26) of the said motors.

5. Timepiece according to claim 1, characterized by the fact that the said coaxial motors (24, 27, 28) are situated in the center of the timepiece, this latter comprising moreover at least a supplementary motor (29, 30, 31) situated at its periphery.

6. Timepiece according to claim 5, characterized by the fact that it comprises three supplementary peripheric motors (29 - 30 - 31) two of which are substantially diametrically opposed with respect to the center of the timepiece and one of which is situated on a ray substantially perpendicular to the diameter on which are situated the two other ones.

7. Timepiece according to claims 4 and 6, characterized by the fact that the diameter on which is situated the third peripheric motor (29 - 30 - 31) coincides with the diameter on which are situated the windings (27, 28) of the two central coaxial motors.

## Patentansprüche

1. Elektronische Uhr mit Analoganzeige, deren Zeiger (17, 18; 22, 21) von zwei Mehrpolmotoren angetrieben sind, deren Rotoren (4, 5; 24, 23 ) zueinander koaxial angeordnet und direkt mit dem jeweiligen Zeiger (17, 18; 22, 21), welchen sie antreiben, fest verbunden sind, dadurch gekennzeichnet, daß beide Mehrpolmotoren derart aufgebaut sind, daß sie eine Wicklung (8, 9; 28, 27) aufweisen, die einen Kern umgibt, welcher zu einem 2 Polschuhe bildenden Anker (6, 7) gehört, wobei zwischen den beiden Polschuhen der Rotor angeordnet ist, wobei einer (5; 23) der Rotoren fest mit einer rohrförmigen Welle (12) verbunden ist, welche einen (18; 21) der Zeiger trägt, und wobei der Rotor (4; 24) des anderen Motors eine Welle (13) trägt, welche in der rohrförmigen Welle (12) steckt und den anderen Zeiger (17; 22) trägt.

2. Uhr nach Anspruch 1, dadurch gekennzeichnet, daß der Rotor (4, 5 bzw. 23, 24) mindestens einer der beiden Rotoren 60-polig ist.

3. Uhr nach Anspruch 1, dadurch gekennzeichnet, daß mindestens einer der koaxialen Motoren indirekt einen zweiten Zeiger (19) über ein bewegliches Untersetzungsgetriebe antreibt, dessen eines Element (15) mit einem Rad (16) im Eingriff steht, welches mit seinem Rotor (5) fest verbunden ist.

4. Uhr nach Anspruch 1, dadurch gekennzeichnet, daß die Polschuhe beider Koaxialmotoren derart angeordnet sind, daß die von ihnen getragenen Wicklungen ( 27, 28) im wesentlichen diametral gegenüber der gemeinsamen Achse (26) der Motoren angeordnet sind.

5. Uhr nach Anspruch 1, dadurch gekennzeichnet, daß die Koaxialmotoren (24, 27, 28) in der Mitte der Uhr angeordnet sind, welche darüber hinaus mindestens einen am Umfang angeordneten zusätzlichen Motor (29, 30, 31) aufweist.

6. Uhr nach Anspruch 5, dadurch gekennzeichnet, daß sie drei zusätzliche Umfangsmotoren (29-30-31) aufweist, von denen zwei, bezüglich des Mittelpunktes der Uhr, im wesentlichen diametral einander gegenüberstehen, und von denen einer auf einem Radius angeordnet ist, der im wesentlichen senkrecht zum Durchmesser steht, auf welchem die beiden anderen angeordnet sind.

7. Uhr nach den Ansprüchen 4 und 6, dadurch gekennzeichnet, daß der Durchmesser, auf welchem der dritte Umfangsmotor (29-30-31) angeordnet ist, mit dem Durchmesser zusammenfällt, auf welchem die Wicklungen (27, 28) der beiden zentralen Koaxialmotoren liegen.
